# FASCICULE DE BREVET EUROPEEN

(11) **EP 4 086 710 B1**
(45) Date de publication et mention de la délivrance du brevet: **25.12.2024**
(21) Numéro de dépôt: 21172240.0
(22) Date de dépôt: 05.05.2021
(51) Int. Cl.: G04B 27/08, G04B 19/28

(54) **BOITE DE MONTRE COMPRENANT UN MÉCANISME D'ACTIONNEMENT D'UN INDICATEUR MOBILE**
UHRENGEHÄUSE MIT EINEM MECHANISMUS ZUR BETÄTIGUNG EINER BEWEGLICHEN ANZEIGE
WATCH CASE COMPRISING A MECHANISM FOR ACTUATING A MOBILE INDICATOR

(43) Date de publication de la demande: 09.11.2022
(73) Titulaire: The Swatch Group Research and Development Ltd, 2074 Marin (CH)
(72) Inventeur: MAIRE, François, 2502 Bienne (CH); TSCHUMI, Philipp, 4523 Niederwil (CH)
(74) Mandataire: ICB SA

(56) Documents cités:
- CH-A- 304 088
- FR-A- 727 104

## Description

### Domaine technique de l'invention

L'invention relève du domaine de l'horlogerie, et notamment de celui des composants horlogers.

Plus particulièrement, l'invention concerne une boite de montre comprenant un mécanisme d'actionnement d'un indicateur mobile.

### Arrière-plan technologique

Il existe des boites de montres comprenant une ou des lunettes tournantes destinées à indiquer certaines informations à un utilisateur.

Notamment, on connaît des boites possédant une lunette tournante cannelée adaptée à entraîner un indicateur situé à l'intérieur de la carrure permettant de comptabiliser une durée du vol pour des pilotes d'aéronefs Le document CH304088A en est un premier exemple.

En particulier, l'entraînement d'un indicateur par le biais du déplacement d'une lunette tournante est connu de nombreux documents.

Par exemple, le brevet CH681127 au nom de WERTHANOR décrit un ensemble mobile formé par une lunette tournante, une glace et un réhaut, ledit ensemble mobile étant séparé de la carrure par un joint d'étanchéité.

En plus d'être relativement complexe à produire, ce genre de mécanisme présente un inconvénient en ce qui concerne son étanchéité à l'eau et à l'air. De manière générale, ces mécanismes sont très sensibles aux agressions du milieu extérieur.

Le brevet EP1342131 au nom de LVMH décrit une lunette tournante munie d'un mécanisme d'entraînement d'un indicateur par attraction magnétique. Le fonctionnement de ce genre de dispositif peut être perturbé lorsque la montre est située au voisinage de champs magnétiques.

### Résumé de l'invention

L'invention résout les inconvénients précités en proposant une solution simple et fiable pour l'entraînement d'un indicateur interne à la boite d'une montre.

A cet effet, la présente invention concerne une boite de montre comprenant une carrure à laquelle sont fixés une glace et un fond délimitant un volume interne dans lequel est agencé un mouvement horloger destiné à entraîner des organes indicateurs, ladite boite comprenant en outre un mécanisme d'actionnement d'un indicateur mobile en rotation logé dans le volume interne de la boite, et étant caractérisée en ce que ledit mécanisme d'actionnement comporte une lunette mobile en rotation destinée à être manipulée par un utilisateur et un pignon de transmission agencé en relation d'engrènement avec la lunette et l'indicateur, les axes de rotation respectifs de la lunette, du pignon de transmission et de l'indicateur étant parallèles les uns aux autres.

Ainsi, grâce aux caractéristiques de la présente invention, le fonctionnement du mécanisme d'actionnement n'est pas sensible aux champs magnétiques et est relativement simple à produire.

Avantageusement, la présente invention comporte un nombre réduit de pièces en mouvement, ce qui participe à assurer la fiabilité du mécanisme d'actionnement.

Encore avantageusement, les caractéristiques de l'invention permettent de pouvoir garantir une étanchéité efficace entre le volume interne de la boite et l'environnement extérieur dans la mesure où la lunette n'est pas liée mécaniquement à la glace.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, la lunette, l'indicateur et le pignon de transmission sont configurés de sorte que la lunette et l'indicateur pivotent à une même vitesse angulaire lorsque la lunette est entraînée en rotation.

Selon l'invention telle que revendiquée dans le jeu de revendications annexé, le pignon de transmission comprend une denture supérieure et une denture inférieure, s'étendant de façon coaxiale l'une à l'autre de sorte que la denture supérieure engrène une denture de la lunette et de sorte que la denture inférieure engrène une denture de l'indicateur.

Dans des modes particuliers de réalisation, les dentures supérieure et inférieure sont séparées l'une de l'autre par une gorge radiale recevant un joint d'étanchéité.

Cette disposition permet d'assurer une étanchéité efficace entre le volume interne de la boite et l'environnement extérieur.

Dans des modes particuliers de réalisation, l'indicateur est formé par un réhaut comprenant une paroi cylindrique à une extrémité inférieure de laquelle s'étend radialement depuis une face externe de ladite paroi cylindrique, une lèvre radiale dentée, ladite lèvre radiale étant agencée en vis-à-vis d'une portée radiale de la carrure de sorte à coopérer avec la denture inférieure du pignon de transmission en relation d'engrènement, ledit réhaut comportant en outre un index s'étendant depuis une face interne de la paroi cylindrique.

Dans des modes particuliers de réalisation, la lunette est engagée dans une rainure annulaire axiale de la carrure, par le biais d'une lèvre de forme cylindrique portant une denture externe de sorte à coopérer avec la denture supérieure du pignon de transmission en relation d'engrènement.

Dans des modes particuliers de réalisation, la lunette est engagée dans une rainure annulaire axiale de la carrure, par le biais d'une lèvre de forme cylindrique portant une denture interne coopérant en engrènement avec une denture d'un pignon de renvoi monté libre en rotation dans un logement de la carrure, ledit pignon de renvoi étant agencé de sorte à coopérer avec la denture supérieure du pignon de transmission.

Dans des modes particuliers de réalisation, la lunette est bidirectionnelle.

Dans des modes particuliers de réalisation, le pignon de transmission est engagé dans un logement formé dans la carrure, ledit logement débouchant par une extrémité inférieure et par une extrémité supérieure sur des ouvertures radiales.

Dans des modes particuliers de réalisation, le logement débouche par l'extrémité supérieure sur la rainure annulaire axiale de la carrure et par l'extrémité inférieure sur la portée radiale et sur une creusure dont est dotée la carrure, ladite creusure étant destinée à recevoir une semelle support.

Dans des modes particuliers de réalisation, le logement débouche par l'extrémité supérieure sur la rainure annulaire axiale de la carrure et par l'extrémité inférieure sur la portée radiale et sur un bouchon interposé entre une extrémité inférieure du pignon de transmission et le fond.

Dans des modes particuliers de réalisation, un joint périphérique est interposé entre le réhaut et la carrure.

Dans des modes particuliers de réalisation, la carrure est pourvue d'au moins un orifice recevant un poussoir à ressort dont une extrémité élastiquement déformable est prévue pour coopérer avec des cavités de positionnement réalisées dans la lunette afin de générer un crantage lors de la rotation de la lunette.

Dans des modes particuliers de réalisation, la lunette, le pignon de transmission et l'indicateur présentent chacun un corps sur lequel sont fixées leurs dentures respectives.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue en perspective de dessus éclatée de la boite de montre selon un exemple préféré de réalisation de l'invention ;
- la figure 2 représente une vue en perspective de dessous éclatée de certains éléments de la boite de la figure 1 ;
- la figure 3 représente une vue en coupe transversale de la boite la figure 1 ;
- la figure 4 représente une vue en coupe transversale d'une alternative de l'exemple de réalisation de la boite de montre de la figure 1.

### Description détaillée de l'invention

La présente invention concerne une boite 10 d'une montre, telle que représentée sur la figure 1, comprenant une carrure 11 à laquelle sont fixés une glace 12 et un fond 13 délimitant un volume interne dans lequel est agencé un mouvement horloger 14 destiné à entraîner des organes indicateurs, tels que des aiguilles d'heures, de minutes et éventuellement de secondes.

Dans la présente invention, le mouvement horloger 14 peut être mécanique ou électromécanique et est recouvert par un cadran 20.

La boite 10 selon l'invention comporte avantageusement un mécanisme d'actionnement d'un indicateur 16 mobile logé dans le volume interne de la boite 10.

Le mécanise d'actionnement comporte une lunette 15 mobile en rotation destinée à être manipulée par un utilisateur et un pignon de transmission 17 agencé en relation d'engrènement avec la lunette 15 d'une part, et avec l'indicateur 16 d'autre part.

Avantageusement, les axes de rotation respectifs de la lunette 15, du pignon de transmission 17 et de l'indicateur 16 sont parallèles les uns aux autres. Cette caractéristique permet au mécanisme d'actionnement d'être de conception simple et de présenter une grande fiabilité dans la mesure où il présente très peu de pièces en mouvement.

En outre, avantageusement, comme visible sur les figures 1 et 3, la lunette 15 est destinée à pivoter autour de la glace 12 qui est maintenue en position dans la carrure 11 par un joint de maintien 18.

La lunette 15 est engagée dans la carrure 11 et est maintenue en position axiale par un organe d'arrêt en translation, formé dans le présent exemple de réalisation de l'invention par un anneau élastique 19 logé en partie dans une gorge radiale externe de la carrure 11, et en partie dans une gorge radiale interne de la lunette 15. L'anneau élastique 19 comprend préférentiellement, de façon connue de l'homme du métier, une succession de segments rectilignes reliés les uns aux autres, ou présente une forme oblongue, de sorte à former un anneau ouvert.

La lunette 15 est engagée dans une rainure annulaire axiale 110 de la carrure 11, par le biais d'une lèvre 150 de forme cylindrique portant une denture externe. La rainure annulaire axiale 110 s'étend sur une face dite « face supérieure » de la carrure 11.

La lèvre 150 de la lunette 15 forme un épaulement avec une portée radiale 151 de la lunette 15 agencée en vis-à-vis de la face supérieure de la carrure 11.

Dans le présent texte, les termes relatifs « supérieur » et « inférieur » sont définis suivant l'orientation de la boite 10 illustrée sur les figures 1 et 3.

La carrure 11 comporte un logement 111 de forme sensiblement cylindrique recevant le pignon de transmission 17, visible notamment sur la vue éclatée de la figure 2.

Le pignon de transmission 17 comprend deux dentures coaxiales respectivement appelées « denture supérieure » 170 et « denture inférieure » 171 dans la suite du texte, séparées l'une de l'autre par une gorge radiale recevant un joint d'étanchéité 172. Le pignon de transmission 17 comprend deux extrémités longitudinales opposées formant pivots, appelées respectivement « extrémité inférieure » et « extrémité supérieure » dans la suite du texte.

Comme le montre la vue en coupe de la figure 3, le joint d'étanchéité 172 repose avantageusement contre une paroi périphérique du logement 111, de sorte à assurer une étanchéité à l'air et à l'eau entre le volume interne de la boite 10 et l'extérieur.

La carrure 11 comporte, à une première extrémité du logement 111, dite « extrémité supérieure », destinée à être en vis-à-vis de la lunette 15, un orifice préférentiellement traversant débouchant sur la face supérieure de la carrure 11 et guidant en rotation l'extrémité supérieure du pignon de transmission 17.

Avantageusement, l'extrémité supérieure du logement 111 débouche en outre radialement, sur la rainure annulaire axiale 110 de la carrure 11, de sorte que la denture supérieure 170 du pignon de transmission 17 soit en relation d'engrènement avec la denture de la lunette 15, comme le montre la vue en coupe de la figure 3.

Une seconde extrémité du logement 111, dite « extrémité inférieure », débouche sur une creusure 112 dont est dotée la carrure 11. La creusure 112 reçoit avantageusement en fixation une semelle support 113 comportant un orifice guidant en rotation l'extrémité inférieure du pignon de transmission 17, comme le suggère la vue éclatée de la figure 2 et comme l'illustre la vue en coupe de la figure 3.

La semelle support 113 est préférentiellement vissée sur la carrure 11 et présente une forme complémentaire à celle de la creusure 112.

En outre, la carrure 11 comprend une portée radiale 114 en vis-à-vis de laquelle est agencé l'indicateur 16. Dans l'exemple préféré de réalisation de l'invention, la portée radiale 114 est orientée en vis-à-vis du fond 13 comme visible sur la vue éclatée de la figure 2, et forme un épaulement avec la creusure 112 de sorte que le logement 111 débouche radialement, sur ladite portée radiale 114.

Plus précisément, l'indicateur 16 est formé par un réhaut comprenant une paroi cylindrique 160 à une extrémité inférieure de laquelle et depuis une face externe de laquelle, s'étend une lèvre radiale 161 dentée, ladite lèvre radiale 161 étant agencée de sorte à s'étendre en vis-à-vis de la portée radiale 114 de sorte à coopérer en relation d'engrènement avec la denture inférieure 171 du pignon de transmission 17.

Ainsi, la rotation de la lunette 15 entraine, par le biais du pignon de transmission 17, la rotation du réhaut. Préférentiellement, les rapports de transmission entre la denture de la lunette 15, les dentures supérieure 170 et inférieure 171 et la denture de la lèvre radiale 161 du réhaut sont tels que la lunette 15 et le réhaut pivotent à une même vitesse angulaire.

Préférentiellement, les axes de rotation de la lunette 15 et du réhaut sont concentriques.

La paroi cylindrique 160 est interposée entre le mouvement horloger 14 et la carrure 11, comme le montre en particulier la vue en coupe de la figure 3. Avantageusement, le réhaut comporte en outre un index 162, sous la forme d'une représentation graphique ou d'un relief s'étendant radialement depuis une face interne de la paroi cylindrique 160, au niveau de l'extrémité supérieure de cette dernière.

Avantageusement, tel qu'illustré sur la figure 2, la carrure 11 peut comporter une seconde creusure 115 recevant en fixation une seconde semelle support 116, les semelles support 113 et 116 étant adaptées par leur forme, à constituer des butées axiales, interdisant tout débattement axial du réhaut, aux jeux mécaniques près lui permettant d'être entraîné en rotation.

Alternativement, comme le montre la figure 4, à la place des semelles support 113 et 116, la boite 10 comporte un bouchon 117 de forme sensiblement cylindrique interposé entre l'extrémité inférieure du pignon de transmission 17, qu'il guide en rotation, et le fond 13.

Le bouchon 117 peut être réalisé en tout matériau approprié, par exemple en matériau plastique, et peut être chassé dans un logement s'étendant dans la carrure 11 et/ou dans un cercle d'emboitage 21.

Le cadran 20 et le mouvement horloger 14 sont préférentiellement maintenus axialement en position dans le volume interne de la boite 10 par le cercle d'emboitage 21, de façon connu par l'homme du métier.

Avantageusement, dans l'exemple dans lequel la boite 10 comprend le bouchon 117, un joint périphérique 118 peut être interposé entre la face externe du réhaut et la carrure 11.

Plus particulièrement, le joint périphérique 118 peut être agencé dans une rainure 119 prévue à cet effet, formant un épaulement avec la portée radiale 114.

Un tel joint périphérique 118 permet de maintenir en position le réhaut lors de la fabrication de la boite 10, ledit réhaut étant par la suite fixé axialement dans le volume interne de la boite 10 par le cercle d'emboitage 21.

Dans l'exemple préféré de réalisation de l'invention, la carrure 11, sur une face inférieure opposée à sa face supérieure, est pourvue d'au moins un orifice 22 débouchant sur ladite face supérieure. L'orifice 22 reçoit un poussoir à ressort 23 dont une extrémité élastiquement déformable s'étend à travers la face supérieure, ladite extrémité étant prévue pour coopérer avec des cavités de positionnement 152 réalisées dans la lunette 15 afin de générer une indexation lors de la rotation de la lunette 15.

Préférentiellement, soixante cavités de positionnement 152 sont angulairement réparties sur la lunette 15 afin que chaque position angulaire prise par l'index corresponde à une division d'une minute.

A titre d'exemple non limitatif, trois poussoirs à ressorts 23 sont agencés dans la carrure 11, à 120 degrés les uns des autres.

Dans un autre exemple de réalisation de l'invention non représenté sur les figures, la lunette 15 peut comporter à la place d'une denture externe, une denture interne, coopérant en engrènement avec une denture d'un pignon de renvoi monté libre en rotation dans un logement de la carrure 11. Le pignon de renvoi est agencé de sorte à coopérer avec la denture supérieure 170 du pignon de transmission 17.

Il a été décrit une forme de réalisation de l'invention dans laquelle la lunette 15, le pignon de transmission 17 et l'indicateur 16 sont monobloc, leurs dentures respectives étant formées directement dans les corps desdits composants.

Alternativement, il peut être envisageable que la lunette 15, le pignon de transmission 17 et l'indicateur 16 présentent chacun un corps sur lequel sont fixées, par exemple par chassage ou soudage, leurs dentures respectives. Une telle alternative, dans laquelle la lunette 15, le pignon de transmission 17 et l'indicateur 16 sont chacun formés en deux parties, est représentée sur la figure 4.

Cette caractéristique permet de simplifier la fabrication de ces composants et ainsi de réduire leur coût respectif de fabrication.

## Revendications

1. Boite (10) de montre comprenant une carrure (11) à laquelle sont fixés une glace (12) et un fond (13) délimitant un volume interne dans lequel est agencé un mouvement horloger (14) destiné à entraîner des organes indicateurs, ladite boite (10) comprenant en outre un mécanisme d'actionnement d'un indicateur (16) mobile en rotation logé dans le volume interne de la boite (10), ledit mécanisme d'actionnement comportant une lunette (15) mobile en rotation destinée à être manipulée par un utilisateur et un pignon de transmission (17) agencé en relation d'engrènement avec la lunette (15) et l'indicateur (16), les axes de rotation respectifs de la lunette (15), du pignon de transmission (17) et de l'indicateur (16) étant parallèles les uns aux autres, la boite (10) étant **caractérisée en ce que** le pignon de transmission (17) comprend une denture supérieure (170) et une denture inférieure (171), s'étendant de façon coaxiale l'une à l'autre de sorte que la denture supérieure (170) engrène une denture de la lunette (15) et de sorte que la denture inférieure (171) engrène une denture de l'indicateur (16).

2. Boite (10) selon la revendication 1, dans laquelle la lunette (15), l'indicateur (16) et le pignon de transmission (17) sont configurés de sorte que la lunette (15) et l'indicateur (16) pivotent à une même vitesse angulaire lorsque la lunette est entraînée en rotation.

3. Boite (10) selon la revendication 1, dans laquelle les dentures supérieure (170) et inférieure (171) sont séparées l'une de l'autre par une gorge radiale recevant un joint d'étanchéité (172).

4. Boite (10) selon l'une des revendications 1 à 3, dans laquelle l'indicateur (16) est formé par un réhaut comprenant une paroi cylindrique (160) à une extrémité inférieure de laquelle s'étend radialement depuis une face externe de ladite paroi cylindrique (160), une lèvre radiale (161) dentée, ladite lèvre radiale (161) étant agencée en vis-à-vis d'une portée radiale (114) de la carrure (11) de sorte à coopérer avec la denture inférieure (171) du pignon de transmission (17) en relation d'engrènement, ledit réhaut comportant en outre un index s'étendant depuis une face interne de la paroi cylindrique (160).

5. Boite (10) selon l'une des revendications 1 à 4, dans laquelle la lunette (15) est engagée dans une rainure annulaire axiale (110) de la carrure (11), par le biais d'une lèvre (150) de forme cylindrique portant une denture externe de sorte à coopérer avec la denture supérieure (170) du pignon de transmission (17) en relation d'engrènement.

6. Boite (10) selon l'une des revendications 1 à 4, dans laquelle la lunette (15) est engagée dans une rainure annulaire axiale (110) de la carrure (11), par le biais d'une lèvre (150) de forme cylindrique portant une denture interne coopérant en engrènement avec une denture d'un pignon de renvoi monté libre en rotation dans un logement de la carrure (11), ledit pignon de renvoi étant agencé de sorte à coopérer avec la denture supérieure (170) du pignon de transmission (17).

7. Boite (10) selon l'une des revendications 1 à 6, dans laquelle la lunette (15) est bidirectionnelle.

8. Boite (10) selon l'une des revendications 1 à 7, dans laquelle le pignon de transmission (17) est engagé dans un logement (111) formé dans la carrure (11), ledit logement (111) débouchant par une extrémité inférieure et par une extrémité supérieure sur des ouvertures radiales.

9. Boite (10) selon les revendications 4 et 8 en combinaison avec l'une des revendications 5 ou 6, dans laquelle le logement (111) débouche par l'extrémité supérieure sur la rainure annulaire axiale (110) de la carrure (11) et par l'extrémité inférieure sur la portée radiale (114) et sur une creusure (112) dont est dotée la carrure (11), ladite creusure (112) recevant une semelle support (113).

10. Boite (10) selon les revendications 4 et 8 en combinaison avec l'une des revendications 5 ou 6, dans laquelle le logement (111) débouche par l'extrémité supérieure sur la rainure annulaire axiale (110) de la carrure (11) et par l'extrémité inférieure sur la portée radiale (114) et sur un bouchon (117) interposé entre une extrémité inférieure du pignon de transmission (17) et le fond (13).

11. Boite selon la revendication 10, dans laquelle un joint périphérique (118) est interposé entre le réhaut et la carrure (11).

12. Boite (10) selon l'une des revendications 1 à 11, dans laquelle la carrure (11) est pourvue d'au moins un orifice (22) recevant un poussoir à ressort (23) dont une extrémité élastiquement déformable est prévue pour coopérer avec des cavités de positionnement (152) réalisées dans la lunette (15) afin de générer un crantage lors de la rotation de la lunette (15).

13. Boite selon l'une des revendications 1 à 12, dans laquelle la lunette (15), le pignon de transmission (17) et l'indicateur (16) présentent chacun un corps sur lequel sont fixées leurs dentures respectives.

## Patentansprüche

1. Uhrgehäuse (10), das einen Mittelteil (11) umfasst, an dem ein Glas (12) und ein Boden (13) befestigt sind, der ein Innenvolumen begrenzt, in dem ein Uhrwerk (14) angeordnet ist, das dazu bestimmt ist, Anzeigeorgane anzutreiben, wobei das Gehäuse (10) weiter einen Betätigungsmechanismus für eine drehbewegliche Anzeige (16) umfasst, die im Innenvolumen des Gehäuses (10) untergebracht ist, wobei der Betätigungsmechanismus eine drehbewegliche Lünette (15), die dazu bestimmt ist, von einem Benutzer manipuliert zu werden, und einen Übertragungstrieb (17) beinhaltet, der in Eingriffsbeziehung mit der Lünette (15) und der Anzeige (16) angeordnet ist, wobei die jeweiligen Drehachsen der Lünette (15), des Übertragungstriebs (17) und der Anzeige (16) parallel zueinander sind, wobei das Gehäuse (10) **dadurch gekennzeichnet ist, dass** der Übertragungstrieb (17) eine obere Zahnung (170) und eine untere Zahnung (171) umfasst, die sich koaxial zueinander erstrecken, sodass die obere Zahnung (170) in eine Zahnung der Lünette (15) eingreift und sodass die untere Zahnung (171) in eine Zahnung der Anzeige (16) eingreift.

2. Gehäuse (10) nach Anspruch 1, wobei die Lünette (15), die Anzeige (16) und der Übertragungstrieb (17) konfiguriert sind, sodass die Lünette (15) und die Anzeige (16) mit einer gleichen Winkelgeschwindigkeit schwenken, wenn die Lünette in Drehung angetrieben wird.

3. Gehäuse (10) nach Anspruch 1, wobei die obere (170) und untere (171) Zahnung durch eine radiale Kehle, die eine Dichtung (172) aufnimmt, voneinander getrennt sind.

4. Gehäuse (10) nach einem der Ansprüche 1 bis 3, wobei die Anzeige (16) durch einen Höhenring gebildet wird, der eine zylindrische Wand (160) umfasst, an deren unterem Ende sich radial von einer Außenseite der zylindrischen Wand (160) eine gezahnte radiale Lippe (161) erstreckt, wobei die radiale Lippe (161) gegenüber einer radialen Lauffläche (114) des Mittelteils (11) angeordnet ist, um mit der unteren Zahnung (171) des Übertragungstriebs (17) in Eingriffsbeziehung zusammenzuwirken, wobei der Höhenring weiter einen Index beinhaltet, der sich von einer Innenseite der zylindrischen Wand (160) aus erstreckt.

5. Gehäuse (10) nach einem der Ansprüche 1 bis 4, wobei die Lünette (15) über eine Lippe (150) in zylindrischer Form, die eine Außenzahnung trägt, in eine axiale Ringnut (110) des Mittelteils (11) eingreift, um mit der oberen Zahnung (170) des Übertragungstriebs (17) in einer Eingriffsbeziehung zusammenzuwirken.

6. Gehäuse (10) nach einem der Ansprüche 1 bis 4, wobei die Lünette (15) über eine Lippe (150) in zylindrischer Form in eine axiale Ringnut (110) des Mittelteils (11) eingreift, die eine Innenzahnung trägt, die in Eingriff mit einer Zahnung eines Zeigerstellradtriebs zusammenwirkt, das frei drehend in einer Aufnahme des Mittelteils (11) montiert ist, wobei der Zeigerstellradtrieb angeordnet ist, um mit der oberen Zahnung (170) des Übertragungstriebs (17) zusammenzuwirken.

7. Gehäuse (10) nach einem der Ansprüche 1 bis 6, wobei die Lünette (15) bidirektional ist.

8. Gehäuse (10) nach einem der Ansprüche 1 bis 7, wobei der Übertragungstrieb (17) in eine Aufnahme (111) eingreift, die in dem Mittelteil (11) gebildet ist, wobei die Aufnahme (111) mit einem unteren Ende und mit einem oberen Ende in radiale Öffnungen mündet.

9. Gehäuse (10) nach den Ansprüchen 4 und 8 in Kombination mit einem der Ansprüche 5 oder 6, wobei die Aufnahme (111) mit dem oberen Ende in die axiale Ringnut (110) des Mittelteils (11), und mit dem unteren Ende in die radiale Lauffläche (114) und in eine Vertiefung (112) mündet, mit der der Mittelteil (11) versehen ist, wobei die Vertiefung (112) eine Stützunterlage (113) aufnimmt.

10. Gehäuse (10) nach den Ansprüchen 4 und 8 in Kombination mit einem der Ansprüche 5 oder 6, wobei die Aufnahme (111) mit dem oberen Ende in die axiale Ringnut (110) des Mittelteils (11), und mit dem unteren Ende in die radiale Lauffläche (114) und in ein Futter (117) mündet, das zwischen einem unteren Ende des Übertragungstriebs (17) und dem Boden (13) eingefügt ist.

11. Gehäuse nach Anspruch 10, wobei eine umlaufende Dichtung (118) zwischen dem Höhenring und dem Mittelteil (11) eingefügt ist.

12. Gehäuse (10) nach einem der Ansprüche 1 bis 11, wobei der Mittelteil (11) mit mindestens einer Öffnung (22) versehen ist, die einen Federdrücker (23) aufnimmt, von dem ein elastisch verformbares Ende vorgesehen ist, um mit Positionierungshohlräumen (152) zusammenzuwirken, die in der Lünette (15) verwirklicht sind, um bei der Drehung der Lünette (15) eine Rastung zu erzeugen.

13. Gehäuse nach einem der Ansprüche 1 bis 12, wobei die Lünette (15), der Übertragungstrieb (17) und die Anzeige (16) jeweils einen Körper aufweisen, an dem ihre jeweiligen Zahnungen befestigt sind.

## Claims

1. Watch case (10) comprising a middle (11) to which are attached a crystal (12) and a back (13) delimiting an internal volume in which is arranged a horological movement (14) intended to drive indicating members, said case (10) further comprising a mechanism for actuating an indicator (16) capable of moving in rotation and housed inside the internal volume of the case (10), said actuation mechanism including a bezel (15) capable of moving in rotation and intended to be handled by a user, and a transmission pinion (17) arranged such that it meshes with the bezel (15) and the indicator (16), the respective axes of rotation of the bezel (15), transmission pinion (17) and indicator (16) being parallel to one another, the case (10) being **characterised in that** the transmission pinion (17) comprises an upper toothing (170) and a lower toothing (171), extending coaxially to one another such that the upper toothing (170) meshes with a toothing of the bezel (15) and such that the lower toothing (171) meshes with a toothing of the indicator (16).

2. Case (10) according to claim 1, wherein the bezel (15), the indicator (16) and the transmission pinion (17) are configured such that the bezel (15) and the indicator (16) pivot at the same angular velocity when the bezel is driven in rotation.

3. Case (10) according to claim 1, wherein the upper toothing (170) and lower toothing (171) are separated from one another by a radial groove that receives a sealing joint (172).

4. Case (10) according to one of claims 1 to 3, wherein the indicator (16) is formed by a flange comprising a cylindrical wall (160) at a lower end of which a toothed radial lip (161) extends radially from an outer face of said cylindrical wall (160), said radial lip (161) being arranged facing a radial bearing surface (114) of the middle (11) so as to cooperate with the lower toothing (171) of the meshing transmission pinion (17), said flange further including an index extending from an inner face of the cylindrical wall (160).

5. Case (10) according to one of claims 1 to 4, wherein the bezel (15) is engaged in an axial annular groove (110) of the middle (11), by means of a cylindrical lip (150) carrying an external toothing so as to cooperate with the upper toothing (170) of the meshing transmission pinion (17).

6. Case (10) according to one of claims 1 to 4, wherein the bezel (15) is engaged in an axial annular groove (110) of the middle (11), by means of a cylindrical lip (150) carrying an internal toothing cooperating by meshing with a toothing of an intermediate pinion mounted such that it is free to rotate in a housing of the middle (11), said intermediate pinion being arranged so as to cooperate with the upper toothing (170) of the transmission pinion (17).

7. Case (10) according to one of claims 1 to 6, wherein the bezel (15) is bi-directional.

8. Case (10) according to one of claims 1 to 7, wherein the transmission pinion (17) is engaged in a housing (111)formed in the middle (11), said housing (111) opening out at a lower end and at an upper end into radial openings.

9. Case (10) according to claims 4 and 8 in combination with one of claims 5 or 6, wherein the housing (111) opens out at the upper end into the axial annular groove (110) of the middle (11) and at the lower end into the radial bearing surface (114) and into a recess (112) with which the middle (11) is provided, said recess (112) receiving a supporting sole (113).

10. Case (10) according to claims 4 and 8 in combination with one of claims 5 or 6, wherein the housing (111) opens out at the upper end into the axial annular groove (110) of the middle (11) and at the lower end into the radial bearing surface (114) and into a plug (117) sandwiched between a lower end of the transmission pinion (17) and the back (13).

11. Case according to claim 10, wherein a peripheral joint (118) is sandwiched between the flange and the middle (11).

12. Case (10) according to one of claims 1 to 11, wherein the middle (11) is provided with at least one hole (22) receiving a spring-loaded push-piece (23), one elastically deformable end whereof is intended to cooperate with positioning cavities (152) made in the bezel (15) in order to generate a serration when the bezel (15) is rotated.

13. Case according to one of claims 1 to 12, wherein the bezel (15), the transmission pinion (17) and the indicator (16) each have a body to which the respective toothings thereof are attached.
